# EUROPÄISCHE PATENTSCHRIFT

(11) **EP 1 469 976 B1**
(45) Veröffentlichungstag und Bekanntmachung des Hinweises auf die Patenterteilung: **11.05.2005**
(21) Anmeldenummer: 02804909.6
(22) Anmeldetag: 17.12.2002
(51) Int. Cl.: B26B 11/00, B25F 1/00, B67B 7/04

(54) **MULTIFUNKTIONSWERKZEUG**
MULTIFUNCTIONAL TOOL
INSTRUMENT MULTIFONCTIONNEL

(30) Priorität: 19.12.2001 DE 10162855
(43) Veröffentlichungstag der Anmeldung: 27.10.2004
(73) Patentinhaber: RICHARTZ GmbH, 42699 Solingen (DE)
(72) Erfinder: OCKLENBURG, Matthias, 42285 Wuppertal (DE)
(74) Vertreter: Grundmann, Dirk, Dr.
(86) Internationale Anmeldenummer: PCT/EP2002/014381
(87) Internationale Veröffentlichungsnummer: WO 2003/051584

(56) Entgegenhaltungen:
- EP-A- 1 023 971
- DE-C- 44 766
- US-A- 5 979 959
- US-A- 6 070 504

## Beschreibung

Die Erfindung bezieht sich auf ein Multifunktionswerkzeug mit zwei aus einer Parallelstellung schwenkbar einander zugekehrten Griffteilen, und mit einem im Bereich der Schwenkstelle angeordneten Werkzeug, wobei mindestens ein um eine Achse, die dem der Schwenkstelle gegenüberliegenden Ende des Griffteils zugeordnet ist, schwenkbares Zusatzwerkzeug zugeordnet ist, welches aus einer eingeschwenkten Verwahrstellung in eine etwa um 180° ausgeschwenkte Gebrauchsstellung gegen einen Anschlag ausschwenkbar ist.

Ein Multifunktionswerkzeug dieser Art ist durch die US-PS 6,014,787 bekannt. Das Werkzeug ist eine Zange, deren maulabgewandten, jenseits der Gelenkverbindung liegenden Enden die Schwenkstelle für die Griffteile aufweisen. Die Zusatzwerkzeuge sind z.B. eine Schere, ein Schraubendreher, ein Kapselöffner usw. In der Verwahrstellung kommen die entsprechend eingeklappten Zusatzwerkzeuge ebenso in einer Seitenhöhlung der Griffteile unter wie der die größte Raumforderung aufweisende Kopf der Zange. Die Länge der Höhlung wird anteilig von den erwähnten Utensilien eingenommen.

Ausgehend von dem genannten Stand der Technik besteht die Aufgabe der Erfindung darin, das gattungsgemäße Multifunktionswerkzeug handhabungstechnisch zu verbessern.

Diese Aufgabe ist zunächst und im Wesentlichen bei einem Multifunktionswerkzeug mit den Merkmalen des Anspruchs 1 gelöst, wobei darauf abgestellt ist, dass das Werkzeug ein Korkenzieher ist und die beiden Griffteile aus der Parallelstellung anschlagbegrenzt nur bis in eine Gestrecktlage schwenkbar sind. Das führt zu einem bestens in der Greifhand liegenden Quergriff. Über den lässt sich das Werkzeug gezielt ansetzen und die korkenziehertypische Drehhandhabung kraftvoll ausführen. Gleichwohl ist auch hier die Parallelstellung im Sinne der schützenden bzw. geschützten Umrahmung des Werkzeuges berücksichtigbar.

Die Gegenstände der weiteren Ansprüche sind nachstehend in Bezug zu dem Gegenstand des Anspruches 1 erläutert, können aber auch in ihrer unabhängigen Formulierung von Bedeutung sein. So wird weiter vorgeschlagen, dass der Korkenzieher beim Schwenken der Griffteile in einer winkelhalbierenden Stellung bleibend gesteuert ist. Das lässt einen zunehmend größer werdenden, beiderseits gleich großen Hintergreifraum entstehen und vermeidet Verletzungen am peripher meist etwas schneidenartig gestalteten Wendelkörper des Korkenziehers. Die baulichen Mittel hierzu sind einfach und gebrauchsstabil. So wird die Steuerung von einem Zahneingriff zweier jeweils einem der beiden Griffteile zugeordneter Zahnsegmente erreicht. Über den Zahneingriff heben die Griffteile synchron vom Werkzeug ab bzw. umgekehrt. Überdies bringt die Erfindung in Vorschlag, dass der Korkenzieher ein Fortsatz eines Verbindungssteges ist, der die beiden Griffteile miteinander verbindend lagert. Ein solcher praktisch schildartiger Verbindungssteg erfüllt insoweit eine Doppelfunktion, als er bereits stabiler Basisteil des Korkenziehers ist. In vorteilhafter Weise ist das Zahnsegment an einer Griffschale ausgebildet. Eine weitergehende Bedeutung des Verbindungssteges ergibt sich durch an dem Verbindungssteg angreifende Federzungen zur Arretierung der Griffteile in der Parallel- und Gestrecktstellung. Solche Präzisionsschaltglieder sind am Verbindungssteg gut geführt. Weiter besteht ein baulich vorteilhaftes Merkmal durch dem Verbindungssteg zugeordnete Achsabschnitte, die mindestens zwei parallel zueinander angeordnete Taschen für die ausschwenkbaren Zusatzwerkzeuge bildenden Erle miteinander verbinden. Über diese ausschwenkbaren Zusatzwerkzeuge verlängern sich hebelmäßig noch in günstiger Weise die Griffteile des oben geschilderten Quergriffs. Eine baulich vorteilhafte Ausgestaltung ergibt sich überdies durch in die Achsabschnitte eingeschraubte Befestigungsschrauben zur Fixierung der beiden Griffschalen. Optimiert ist dabei der Zusammenhalt dadurch, dass die Griffschalen an ihrem freien Ende unter einer Hakeneinschubrast mit einem der Erle verbunden sind. Eine solche Hakeneinschubrast ist zudem der Sicht entzogen, so dass das Äußere des Multifunktionswerkzeuges ansprechend ausfällt. Überdies ist vorgesehen, dass jedes der beiden Griffschalen eine Halbtasche ausbildet, die sich in der Parallelstellung der Griffteile zu einer denn Korkenzieher aufnehmenden Tasche ergänzen. Schließlich wird noch vorgeschlagen, dass die Tasche mittenversetzt liegt. So verbleibt ein etwa taschenlanger Unterbringungsraum auch für die Zusatzwerkzeuge. Diese können so von größerer Länge sein als beim erläuterten Vorläufer. Die Zusatzwerkzeuge sind eine Schere, eine Feile und/oder eine Messerklinge.

Der Gegenstand der Erfindung ist nachstehend anhand eines zeichnerisch veranschaulichten Ausführungsbeispieles näher erläutert. Es zeigt:
- Fig. 1: das Multifunktionswerkzeug in Perspektive, und zwar raumsparender in Schließstellung,
- Fig. 2: dasselbe in Ausklappstellung, bildend einen Quergriff mit frei abragendem Korkenzieher als Werkzeug,
- Fig. 3: eine Darstellung wie Fig. 2, jedoch bei anschlagbegrenzt ausgeschwenkten Zusatzwerkzeugen, bildend verlängernde Abschnitte des Quergriffes,
- Fig. 4: das Multifunktionswerkzeug in Gebrauchsstellung wie Fig. 2, und zwar in Explosionsdarstellung, wiederum schaubildlich dargestellt,
- Fig. 5: das Multifunktionswerkzeug in Vorderansicht, in Schließstellung,
- Fig. 6: eine Seitenansicht von rechts,
- Fig. 7: eine Seitenansicht von links,
- Fig. 8: die Rückansicht des Multifunktionswerkzeuges,
- Fig. 9: die Unteransicht,
- Fig. 10: die Draufsicht,
- Fig.11: das Multifunktionswerkzeug in Vorderansicht, und zwar in Ausklappstellung,
- Fig. 12: die Seitenansicht von rechts,
- Fig. 13: die Seitenansicht von links,
- Fig. 14: die Unteransicht,
- Fig. 15: die Draufsicht,
- Fig. 16: den Schnitt gemäß Linie XVI-XVI in Fig. 11,
- Fig. 17: das Multifunktionswerkzeug partiell freigelegt zur Sichtbarmachung der Federzungen zur Arretierung der Griffteile, in Schließstellung begriffen und
- Fig. 18: dasselbe in Öffnungsstellung befindlich.

Das dargestellte Multifunktionswerkzeug umfasst außer dem eigentlichen Werkzeug I bordeigenes Zusatzwerkzeug II. Das Werkzeug I ist ein Korkenzieher 1.

Der Korkenzieher 1 läuft an seinem freien Ende in eine geschärfte Eindringspitze 2 aus. Sein wendelförmiger Schaft geht in Gegenrichtung in einen plattenförmigen Verbindungssteg 3 über. Der Korkenzieher 1 ist so der abragende Fortsatz des Verbindungssteges 3.

Der seitliche Flügel 3' aufweisende Verbindungssteg 3 stellte im Bereich dieser das Lagerauge 4 zweier Griffteile 5 des Multifunktionswerkzeuges. Die Griffteile 5 nehmen einen gestreckten, heftförmigen Verlauf und sind beiderends endverrundet.

Die Lagerung der Griffteile 5 am Verbindungssteg 3 ist dergestalt, dass sie aus einer Parallelstellung, wie sie sich beispielsweise aus Fig. 1 ergibt, nur bis in eine Gestrecktlage schwenkbar sind, wie sie beispielsweise der Fig. 3 entnehmbar ist. Die Gestrecktlage ist ebenso wie die Parallelstellung anschlagbegrenzt.

In die besagte Gestrecktlage überführt, nimmt das Multifunktionswerkzeug eine profilmäßig T-förmige Gestalt ein. Der gleich lang abragende Schenkel aufweisende Quergriff G des in die Gebrauchsstellung überführen Werkzeuges erstreckt sich im Wesentlichen senkrecht zur Längsmittelebene x-x des Multifunktionswerkzeuges, in der der Schaft des Korkenziehers 1 verläuft. Der Korkenzieher 1 liegt betätigungsmäßig gut in der Hand.

Klappt man überdies, wie aus Fig. 3 ersichtlich, auch noch die Zusatzwerkzeuge II aus ihrer eingeschwenkten Verwahrstellung in eine etwa um 180° ausgeschwenkte Gebrauchsstellung, so sind die Hebelarme des Quergriffes G um die Länge der Zusatzwerkzeuge noch vergrößert. Da flach gegen die Griffteile 5 ausgeübte Kräfte zur Wirkung kommen, liegen die entsprechend in Flachlage zugeordneten Zusatzwerkzeuge II ausschließlich zur Bedienung ihrer Breitflächen frei. Beim Restzug am Korken einer Flasche erstrecken sich diese Zusatzwerkzeuge bezüglich ihrer Schmalflächen überdies im Rücken des Quergriffes G des Werkzeuges, also der Untergriffkante 6 der Griffteile 5 abgewandt.

Im Bereich einer zentrumsartigen, bezüglich der Lageraugen 4 paarigen Schwenkstelle 7 des Multifunktionswerkzeuges liegt eine relativ großflächige Abstützung zwischen dem Verbindungssteg 3 und den dort angelenkten Griffteilen 5 vor.

Gleiches gilt auch im Hinblick auf die gleichsam satellitenartig zugeordneten, wahlweise verwendbaren Zusatzwerkzeuge II, welche um je eine Achse 8 schwenken, die dem der Schwenkstelle 7 gegenüberliegenden, freien Ende des Griffteils 5 zugeordnet sind.

Bezüglich solcher Zusatzwerkzeuge II handelt es sich beispielsweise um eine Schere 9, Feile 10 und/ oder eine Messerklinge 11.

In Beiklappstellung kommen die Zusatzwerkzeuge II in mindestens zwei parallel zueinander angeordneten Taschen 12 unter. Die befinden sich zwischen Erlen 13. Die entsprechende Verwahrstellung ist der Zeichnung im Einzelnen entnehmbar, dies ebenso wie die erläuterte Griffverlängerung durch die Zusatzwerkzeuge II.

Die definierte, jeweils federkraftbeaufschlagte Parallelstellung und Gestrecktlage der Griffteile 5 beruht auf schnäpperartig wirkenden Elementen einer Art Schalteinrichtung. Die geht besonders deutlich aus den Figuren 17 und 18 hervor. Herzstück dieser Schalteinrichtung ist eine Federzunge 14. Die ist als Paket realisiert. Das besteht aus drei Federzungen 14. Deren Fuß 14' ist am Griffteil 5 festgelegt. Der selbst federfähige Kopf 14" liegt kraftvoll an einer vom Verbindungssteg 3, genauer seinen beiden identischen Flügeln 3' gestellten Schaltkontur an. Das stumpf gegen eine parallel zur Längsmittelebene x-x verlaufenden Flanke a tretende Stirnende des Kopfes 14" sichert die Gebrauchsstellung. Die Griffteile 5 können nicht in eine Hyperextensionslage treten. Der Kopf 14" liegt federbelastet in einer Winkelmulde des Verbindungssteges 3 ein. In Gegenrichtung lassen sich die Griffteile 5 jedoch verschwenken. Dies geschieht willensbetont, wobei die Federzunge 14 respektive ihr Kopf 14" über eine Stufenkante des Verbindungssteges 3 fährt, um sich anschließend mit einer gleichfalls in die Längsmittelebene x-x getretenen Kopf-Wirkfläche federnd gegen die stufenartig anschließende äußere Flanke b zu legen. Hierüber erfolgt die Arretierung der Griffteile 5 in der Parallelstellung. Das Ganze geschieht in einer Schwenkbewegung um die Lageraugen 4, genauer einen Achsabschnitt 15.

Der Achsabschnitt 15 ist paarig in den Verbindungssteg 3 eingelassen (vgl. Fig. 4). Er durchsetzt die Flügel 3'. Auf die beidseitig frei überstehenden Enden der Achsabschnitte 15 sind die stapelförmig einander zugeordneten, das Multifunktionswerkzeug bildenden Elemente aufgesteckt. Sie weisen dazu passende Durchbrechungen auf, durchgehend bezeichnet mit 16.

Die Achsabschnitte 15 besitzen zu beiden Seiten hin offenes Innengewinde auf. In dieses lassen sich Befestigungsschrauben 17 axial eindrehen. Unter Schließen des sandwich- oder lamellenartigen Aufbaues durchsetzen die Befestigungsschrauben 17 außen aufgelegte Griffschalen 18. Deren Fixierung geht besonders deutlich aus Fig. 16 hervor. Die Köpfe der Befestigungsschrauben 17 liegen in Vertiefungen ein. Die diesbezügliche lochbildende Durchbrechung trägt das Bezugszeichen 19. Die Durchbrechungen in den restlichen, das Lagerauge 4 stellenden Elementen sind gleichfalls mit 19 bezeichnet.

Die Verachsung der Zusatzwerkzeuge II ist hingegen der Sicht entzogen vorgenommen. Der diesbezügliche Lagerzapfen, die Achse 8, durchsetzt Erle 13, Federzungen 14 und, eben lagerungsbildend die Anlenkstellen der Zusatzwerkzeuge II. Er dient als Niet 20.

Zur Sicherung des Fußes 14' der Federzunge 14 ist überdies eine Vernietung vorgenommen. Der entsprechende Niet trägt das Bezugszeichen 21 und durchtritt Bohrungen 22 der Erle 13.

Um eine gute Verankerung zwischen dem äußeren Erl 13 und der Griffschale 18 zu bekommen, ist in Nähe des den Lagerzapfen mitbildenden Niets 20, also im schwenkstellenfernen Bereich der Griffteile 5 noch eine zusätzliche Verankerung praktiziert. Dies konkretisiert sich darin, dass die Griffschalen 18 an ihrem freien Ende unter einer Hakeneinschubrast mit dem benachbarten Erl 13 stehen. Erlseitig besteht ein Haken 23. Der ist aus dem Erlmaterial freigeschnitten und etwa im Winkel von 45° in Richtung der Schwenkstelle 7 ausgefaltet. Im Gegenzug untergreift ein Gegenhaken 24, welcher an der Unterseite der Griffschale 18 ausgebildet ist, den Haken 23, und zwar unter Nutzung des Freischnittraumes. Diese formschlussartige und somit auch querseitig abstützende Hakeneinschubrast 23/24 ist mit Einziehen der hülsenartigen Achsabschnitte 15 gesichert.

Die schwenkbar gelagerten Griffteile 5 befinden sich in gegenseitigem Mitnahmeeingriff. Das hat zur Folge, dass der Korkenzieher 1 beim Schwenken der Griffteile 5 in einer winkelhalbierenden Stellung bleibend gesteuert ist. Die Steuerung resultiert aus einem Zahneingriff der Griffteile 5. Dazu bildet ein Paar ebenengleicher Griffschalen 18 der beiden Griffteile 5, die lagerseitige Rundungskontur der Griffschalen 18 überragende Zahnsegmente 25 aus. Verzahnt ist die dem anschließenden Erl 13 zugewandte Halbdicke der Griffschalen. Die Zähne der ineinanderkämmenden Zahnsegmente sind im Wesentlichen trapezförmiger Gestalt. Der Zähnebogen geht je über gut einen Viertelkreis. Radiuspunkt ist die geometrische Achse der parallelen Achsabschnitte 15.

In Parallelstellung der Griffteile 5 ist das Werkzeug I, der Korkenzieher 1 also, praktisch muldenartig eingebettet. Die diesbezügliche Verwahrstellung ergibt sich zum Beispiel aus Fig. 1. Erkennbar ist die Eindringspitze 2 ebenfalls in den Randschutz mit einbezogen, so dass das in Rede stehende Multifunktionswerkzeug gefahrfrei als Taschengerät mitgeführt werden kann.

Mit baulich einfachen Mitteln ist diese Schutzmaßnahme funktionssicher dadurch erreicht, dass jedes der beiden Griffteile 5 auf klapptechnisch gegeneinander gerichteten Seiten eine Halbtasche 26 ausbildet. Die ergänzen sich in der Parallelstellung der Griffteile 5 zu einer den Korkenzieher 1 eng umschließend aufnehmenden Tasche T. Die in Dickenrichtung des Multifunktionswerkzeuges gemessene Tiefe der Tasche T berücksichtigt gut den Außendurchmesser des gewendelten Schaftes des Korkenziehers 1. In die entsprechende Ausbuchtung sind bis zur Mitte des Multifunktionswerkzeuges gehend auch Erle 13 sowie das Federpaket einbezogen. Die entsprechende Ausräumung geht deutlich aus Fig. 16 hervor. Erkennbar ist so eine überlappende Zuordnung der Funktionsteile in der Verwahrstellung möglich. In einer oberen Etage kommt der Korkenzieher 1 unter sowie die Federzungen 14 zur Arretierung der Griffteile 5; in einer unteren Etage befinden sich die Zusatzwerkzeuge.

Die Raumausteilung geht auch aus den Figuren 12 und 13 hervor. Erkennbar endet die Innenseite des Verbindungssteges 3 in der Querschnittsmitte y-y des Werkzeuges. An den wesentlich dünneren Verbindungssteg 3 schließt der gewendelte Schaft des Korkenziehers 1 dezentral an mit erkennbarem Auswärtsversatz nach rechts gehend.

In der Längsmittelebene x-x liegend ist dem Verbindungssteg 3 unter Fortsetzung der Flanke a eine Öse 27 gegeben, dies zur Befestigung des Multifunktionswerkzeuges an einer Tragekette oder dergleichen.

Was die anschlagbegrenzte, federbelastete Ausklappstellung und die federbelastete Einklappstellung der Zusatzwerkzeuge II wie Schere 9, Feile 10 und/ oder Messerklinge 11 angeht, so sind diese definierten Endstellungen in gleicher Weise erreicht wie die Arretierung der Griffteile 5 am Verbindungssteg 3. Schaltkulisse ist dabei jedoch der um den Lagerzapfen, d.h. Niet 8 angelenkte Abschnitt des Zusatzwerkzeug-Schwanzes 28 und eine damit zusammenwirkende Federzunge 29. Die ist ebenfalls fußseitig verankert. Ihre Fesselung geht über den Niet 21 sowie ein Hakenmaul 30, das sich am Achsabschnitt 15 abstützt.

Alle offenbarten Merkmale sind (für sich) erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen.

## Patentansprüche

1. Multifunktionswerkzeug mit zwei aus einer Parallelsfiellung schwenkbar einander zugekehrten Griffteilen (5), und mit einem im Bereich der Schwenkstelle (7) angeordneten Korkenzieher (1), wobei die beiden Griffteile (5) aus der Parallelstellung anschlagbegrenzt bis in eine Gestrecktlage schwenkbar sind, **dadurch gekennzeichnet, dass** der Korkenzieher (1) beim Schwenken der Griffteile (5) von zwei ineinander greifenden jeweils einem der beiden Griffteile (5) zugeordneten Zahnsegmente (25) in einer winkelhalbierenden Stellung bleibend gesteuert ist, und ein Fortsatz eines Verbindungssteges (3) ist, der die beiden Griffteile (5) miteinander verbindend lagert.

2. Multifunktionswerkzeug nach Anspruch 1 oder insbesondere danach, **dadurch gekennzeichnet, dass** die Zahnsegmente (25) von einer Griffschale (18) ausgebildet sind.

3. Multifunktionswerkzeug nach einem oder mehreren der vorhergehenden Ansprüche oder insbesondere danach, **gekennzeichnet durch** an dem Verbindungssteg (3) angreifende Federzungen (14) zur Arretierung der Griffteile (5) in der Parallel- und Gestrecktstellung.

4. Multifunktionswerkzeug nach einem oder mehreren der vorhergehenden Ansprüche oder insbesondere danach, **gekennzeichnet durch** dem Verbindungssteg (3) zugeordnete Achsabschnitte (15), die mindestens zwei parallel zueinander angeordnete Taschen (12) für die ausschwenkbaren Zusatzwerkzeuge (U) bildende Erle (13) miteinander verbinden.

5. Multifunktionswerkzeug nach einem oder mehreren der vorhergehenden Ansprüche oder insbesondere danach, **gekennzeichnet durch** in die Achsabschnitte (15) eingeschraubte Befestigungsschrauben (17) zur Fixierung der beiden Griffschalen (18).

6. Multifunktionswerkzeug nach einem oder mehreren der vorhergehenden Ansprüche oder insbesondere danach, **dadurch gekennzeichnet, dass** die Griffschalen (18) an ihrem freien Ende unter einer Hakeneinschubrast (23/24) mit einem der Erle (13) verbunden sind.

7. Multifunktionswerkzeug nach einem oder mehreren der vorhergehenden Ansprüche oder insbesondere danach, **dadurch gekennzeichnet, dass** jedes der beiden Griffteile (5) eine Halbtausche (26) ausbildet, die sich in der Parallelstellung der Griffteile (5) zu einer den Korkenzieher (1) aufnehmenden Tasche (T) ergänzen.

8. Multifunktionswerkzeug nach einem oder mehreren der vorhergehenden Ansprüche oder insbesondere danach, **dadurch gekennzeichnet, dass** die Tasche (T) mittenversetzt liegt.

9. Multifunkionswerkzeug nach einem oder mehreren der vorhergehenden Ansprüche oder insbesondere danach, **dadurch gekennzeichnet, dass** die Zusatzwerkzeuge (II) eine Schere (9), Feile (10) und/oder eine Messerklinge (11) sind.

## Claims

1. Multifunctional tool having two grip parts (5), which face one another and can be pivoted out of a parallel position, and having a corkscrew (1) arranged in the region of the pivot location (7), it being possible for the two grip parts (5), from the parallel position, to be pivoted into an extended position, with the pivoting movement being limited by stop means, **characterized in that** the corkscrew (1), when the grip parts (5) are being pivoted, is controlled so as to remain in an angle-bisecting position by two toothed segments (25) which mesh with one another and are each associated with one of the two grip parts (5), and is an extension of a connecting web (3) which carries the two grip parts (5) in such a manner as to connect them to one another.

2. Multifunctional tool according to Claim 1 or in particular according thereto, **characterized in that** the toothed segments (25) are formed by a grip shell (18).

3. Multifunctional tool according to one or more of the preceding claims or in particular according thereto, **characterized by** spring tongues (14) which engage on the connecting web (3) in order to retain the grip parts (5) in the parallel and extended position.

4. Multifunctional tool according to one or more of the preceding claims or in particular according thereto, **characterized by** pin sections (15) which are associated with the connecting web (3) and connect to one another at least two pockets (12), which are disposed parallel to one another, for blade leaves (13) forming the additional tools (II) which can be pivoted out.

5. Multifunctional tool according to one or more of the preceding claims or in particular according thereto, **characterized by** securing screws (17) screwed into the pin sections (15) in order to fix the two grip shells (18).

6. Multifunctional tool according to one or more of the preceding claims or in particular according thereto, **characterized in that** the grip shells (18), at their free end, are connected to one of the blade leaves (13) with a latchirig hook engagement (23/24).

7. Multifunctional tool according to one or more of the preceding claims or in particular according thereto, **characterized in that** each of the two grip parts (5) forms a half-pocket (26), and in the parallel position of the grip parts (5) these half-pockets complement one another to form a pocket (T) which accommodates the corkscrew (1).

8. Multifunctional tool according to one or more of the preceding claims or in particular according thereto, **characterized in that** the pocket (T) is located eccentrically.

9. Multifunctional tool according to one or more of the preceding claims or in particular according thereto, **characterized in that** the additional tools (II) are a pair of scissors (9), a file (10) and/ or a cutting blade (11).

## Revendications

1. Outil multifonctionnel présentant deux manches (5) adjacents susceptibles de pivoter l'un par rapport à l'autre depuis une position parallèle, et présentant un tire-bouchon (1) disposé dans la zone de l'emplacement (7) de pivotement, les deux manches (5) étant limités en pivotement par une butée depuis la position parallèle jusqu'à une position d'extension, **caractérisé en ce que** le tire-bouchon (1) est commandé, en restant dans une position selon la bissectrice de l'angle au cours du pivotement des manches (5) par deux segments (25) de dents s'engrenant l'un dans l'autre et respectivement associés à l'un des deux manches (5), et **en ce que** le tire-bouchon est un prolongement d'une barrette de liaison qui est disposée pour relier les deux manches (5) ensemble.

2. Outil multifonctionnel selon la revendication 1 ou ce qui suit en particulier, **caractérisé en ce que** les segments (25) de dents sont formés d'une coquille (18) de manche.

3. Outil multifonctionnel selon une ou plusieurs des revendications précédentes ou ce qui suit en particulier, **caractérisé par** des lamelles élastiques (14) s'appuyant sur la barrette de liaison (3) pour l'arrêt des manches (5) dans la position parallèle et dans la position d'extension.

4. Outil multifonctionnel selon une ou plusieurs des revendications précédentes ou ce qui suit en particulier, **caractérisé par** des portions (15) d'axe associées à la barrette de liaison (3) et qui relient ensemble au moins deux poches (12) disposées parallèlement l'une à l'autre pour les plaques intercalaires (13) formant les outils (II) additionnels aptes à pivoter vers l'extérieur.

5. Outil multifonctionnel selon une ou plusieurs des revendications précédentes ou ce qui suit en particulier, **caractérisé par** des vis (17) de fixation vissées dans les portions (15) d'axe pour la fixation des deux coquilles (18) de manche.

6. Outil multifonctionnel selon une ou plusieurs des revendications précédentes ou ce qui suit en particulier, **caractérisé en ce que** les coquilles (18) de manche sont reliées à l'une des plaques intercalaires (13) à leurs extrémités libres par un cran (23/24) à enfichage de crochet.

7. Outil multifonctionnel selon une ou plusieurs des revendications précédentes ou ce qui suit en particulier, **caractérisé en ce que** chacun des deux manches (5) forme une demi-poche (26) qui dans la position parallèle des manches (15), est complétée (par l'autre demi-poche) pour constituer une poche (T) recevant le tire-bouchon (1).

8. Outil multifonctionnel selon une ou plusieurs des revendications précédentes ou ce qui suit en particulier, **caractérisé en ce que** la poche (T) est décalée par rapport au milieu.

9. Outil multifonctionnel selon une ou plusieurs des revendications précédentes ou ce qui suit en particulier, **caractérisé en ce que** les outils (II) additionnels sont une paire de ciseaux (9), une lime (10) et/ou une lame de couteau (11).
